# EUROPÄISCHE PATENTSCHRIFT

(11) **EP 3 347 514 B1**
(45) Veröffentlichungstag und Bekanntmachung des Hinweises auf die Patenterteilung: **13.03.2019**
(21) Anmeldenummer: 16760458.6
(22) Anmeldetag: 01.09.2016
(51) Int. Cl.: D04B 3/02

(54) **VERBESSERTE STRICKNADEL SOWIE VERFAHREN ZUR HERSTELLUNG EINER RUNDSTRICKNADEL**
IMPROVED KNITTING NEEDLE AND METHOD FOR PRODUCING A CIRCULAR KNITTING NEEDLE
AIGUILLE À TRICOTER AMÉLIORÉE ET PROCÉDÉ POUR FABRIQUER UNE AIGUILLE À TRICOTER CIRCULAIRE

(30) Priorität: 10.09.2015 DE 102015115278
(43) Veröffentlichungstag der Anmeldung: 18.07.2018
(73) Patentinhaber: William Prym GmbH & Co. KG, 52224 Stolberg (DE)
(72) Erfinder: PAPENFUSS, Andreas, 99423 Weimar (DE)
(74) Vertreter: Buse, Mentzel, Ludewig Patentanwaltskanzlei
(86) Internationale Anmeldenummer: PCT/EP2016/070601
(87) Internationale Veröffentlichungsnummer: WO 2017/042084

(56) Entgegenhaltungen:
- JP-U- S5 513 965
- JP-U- S62 182 986
- KR-Y1- 850 003 106
- US-A- 2 133 431
- US-A- 2 444 102
- US-A- 2 591 836
- US-B1- 6 983 627
- US-B1- 7 874 181

## Beschreibung

Die Erfindung betrifft eine verbesserte Stricknadel sowie ein Verfahren zur Herstellung einer erfindungsgemäßen Rundstricknadel.

Stricknadeln sind seit Langem bekannt und in vielfacher Art und Weise erhältlich. So beschreiben die DE 1 686 720 U und die US 7,874,181 B1 jeweils Stricknadeln, die im Bereich des Schaftes bzw. des Griffbereiches unrund ausgestaltet sind oder Erhöhungen und Vertiefungen aufweisen, um auch längeres Stricken ergonomisch angenehmer für die Finger zu gestalten. Der Strickvorgang als solches wird hierdurch jedoch nicht erleichtert oder beeinflusst.

Die DE 1 609 910 U sowie die DE 825 299 beschreiben jeweils eine Stricknadel, die einer Bedienperson das Stricken an sich erleichtern soll, auch wenn diese Person etwas unbeholfen ist. Hierzu weist die Nadelspitze eine den Fadenrücklauf ganz oder teilweise hemmende Verformung auf, beispielsweise eine Einschnürung, eine einseitige Verdickung oder auch eine zwei- bis allseitige Verdickung. Nachteilig an dieser Ausbildung der Nadelspitze ist jedoch, dass sich das Strickgarn in der Einschnürung bzw. hinter der Verdickung verhaken kann, so dass ein weiteres Stricken mit dieser besonders ausgeformten Nadelspitze schwierig ist. Darüber hinaus ist bei den meisten Nadeln nur eine Seite mit einer entsprechenden Spitze versehen, während die andere Seite eine normale Stricknadelspitze aufweist. Das Stricken mit zwei Nadelspitzen, die entsprechend verformt sind, ist ebenfalls schwierig. Die Stricknadeln sind im Bereich der Nadelspitzen darüber hinaus sehr spitz gestaltet, was zu Verletzungen führen kann. Darüber hinaus besteht die Gefahr, dass man beim Stricken - insbesondere bei der Verwendung von stärkerem Garn - in das Garn hineinsticht. Wenn die Bedienperson dies bemerkt, muss sie die Nadelspitze wieder zurückziehen, was den Strickprozess verzögert. Bemerkt sie dies nicht, so führt das zu einem unregelmäßigen Maschenbild, was es ebenfalls zu vermeiden gilt.

Die US 2,133,431 beschreibt ebenfalls eine Stricknadel, hier eine Rundstricknadel, mit Verformungen an den Köpfen. Die Köpfe weisen dabei die Form eines Kegelstumpfes mit gebogenen Seiten auf, wobei der Radius des Kegelstumpfes in Richtung der Spitze größer ist als der Radius des Kegelstumpfes, der in Richtung der Nadel zeigt. Dieser Kopf soll einen Widerstand für die auf der Nadel aufgenommenen Maschen bilden, um ein festes Stricken zu ermöglichen und lose Maschen zu verhindern. Nachteilig hierbei ist es jedoch, dass die Nadelspitzen sehr spitz gestaltet sind, was zu Verletzungen führen kann. Auch kann - wie bereits oben erläutert - dies zu einem Durchstecken des Garns führen. Ein ergonomisches und ermüdungsarmes Stricken ist mit diesen Nadeln ebenfalls nicht möglich und auch kann die strickende Person keine locker gestrickte Strickware herstellen, da die Verformungen an den Nadelspitzen einen Widerstand darstellen und dies verhindern.

In der JP S62 182986 U wird eine Rundstricknadel beschrieben, die im Bereich ihrer Spitzen eine Einkerbung oder eine Einschnürung aufweist, damit das Garn beim Stricken besser von der Nadel erfasst werden kann. Trotzdem besteht bei dieser Rundstricknadel noch die Gefahr, dass eine Person sich an den Nadelspitzen verletzen kann bzw. dass beim Stricken, insbesondere mit einem dickeren Garn, das Garn von der Nadelspitze durchstochen wird.

Aufgabe der Erfindung ist es daher, eine bekannte Stricknadel zu verbessern und dabei die Verletzungsgefahr und die Gefahr des Durchstechens des Garns zu verringern, sowie ein ergonomisches Stricken mit kleiner Amplitude im Bewegungsverhalten des Handgelenks der Bedienperson zu ermöglichen. Weiterhin ist es Aufgabe der Erfindung, ein kostengünstiges verbessertes Herstellungsverfahren zu entwickeln, um eine erfindungsgemäße Rundstricknadel herzustellen. Diese Aufgaben werden durch die kennzeichnenden Merkmale der Ansprüche 1 und 12 gelöst, denen folgende besondere Bedeutung zukommt.

Die Nadelspitze der Stricknadel ist stark abgerundet ausgebildet und weist eine zur Spitze hin abgerundete Verdickung auf, die man als tropfen- oder bommelförmig beschreiben kann, nämlich einen Rückholtropfen. Dieser weist einen geringeren Durchmesser auf, als der Schaft. Zwischen dem Schaft und dem Rückholtropfen verjüngt sich die Stricknadel. Der Übergang zwischen dem Schaft und der Verjüngung und zwischen der Verjüngung und dem Rückholtropfen ist dabei ohne Kanten und mit geringem Reibungswiderstand ausgebildet. Durch die Ausbildung des Rückholtropfens sowie der Verjüngung mit geringem Reibungswiderstand und ohne Kanten kann das Strickgarn trotzdem beim Strickvorgang gut über die Nadelspitze gleiten und der Rückholtropfen bildet kein Hindernis beim Stricken, so dass sich das Strickgarn nicht verhaken kann. Dadurch, dass der Rückholtropfen einen geringeren Durchmesser aufweist als der Schaft, ist die Nadel auch noch handlich genug, um auch mit dünnem Strickgarn gute Strickergebnisse zu erzielen. Trotzdem hilft der Rückholtropfen dabei, beim Stricken aus dem Garn die nächste Masche aufzunehmen. Durch die stark abgerundete Form des Rückholtropfens wird auch die Verletzungsgefahr deutlich verringert, so wie auch die Gefahr, dass beim Strickvorgang das Garn von der Nadelspitze der Stricknadel durchstochen wird. So können auch mit dickerem Garn gute Strickergebnisse erzielt werden. Durch das Zusammenspiel von Schaft, Griffbereich und Rückholtropfen wird ein besonders ergonomisches und ermüdungsarmes Stricken ermöglicht, da die Amplitude, die das Handgelenk der Bedienperson beim Strickvorgang durchführen muss, deutlich geringer ist als bei herkömmlichen Stricknadeln.

Gerade das Verhältnis vom Durchmesser des Schafts der Stricknadel zum Durchmesser des Rückholtropfens ist aufeinander abgestimmt und - abgestimmt auf die Stärke der Stricknadel - so bemessen, dass ein sehr ermüdungsarmer Strickvorgang möglich ist. Hierbei liegt das Verhältnis der Durchmesser bei ca. 25% bis 75%, vorzugsweise bei 30% bis 60%. Je nach Stärke der Stricknadel kann das Verhältnis variieren, um den bestmöglichen ergonomischen Strickprozess zu ermöglichen. Dabei sinkt in der Regel das Verhältnis der Durchmesser bei ansteigender Stärke der Stricknadel, z.B. bei ca. 55% bei einer Nadelstärke von 2,5, 3 oder 3,5 bis zu ca. 31% bei einer Nadelstärke von 12. Dies sind explizit nur einzelne Beispiele. Die Verhältnisse der Durchmesser können auch im Rahmen der Offenbarung anders beschaffen sein.

In einem besonders bevorzugten Ausführungsbeispiel besitzt der Schaft entlang seiner Länge von der Nadelspitze aus gesehen einen Formübergang. Dieser Formübergang vollzieht sich hinter dem Griffbereich und weist im Querschnitt etwa die Form eines Dreiecks auf. Der so entstandene Dreiecksbereich sorgt dafür, dass sehr wenig Reibung zwischen den Maschen des Strickguts und der Stricknadel entsteht, da das Strickgut die Nadel nur im Bereich der Ecken des Dreiecks berührt. Hierdurch gleitet das Strickgut besser auf der Stricknadel, was den Strickvorgang selbst ergonomischer macht, so dass die strickende Person weniger schnell ermüdet. Gerade auch bei einem breiteren Strickgut muss dieses nicht ständig auf der Stricknadel nach hinten geschoben werden. Der Formübergang geschieht dabei ebenfalls ohne Kanten und mit geringem Reibungswiderstand. Die besten Ergebnisse bzgl. des geringen Reibungswiderstandes sowie auch der Haptik ergeben sich dadurch, wenn der Dreiecksbereich im Querschnitt abgerundete Ecken bzw. konvex ausgebildete Seiten aufweist. Diese beiden Merkmale sind auch kombinierbar, um eine Stricknadel zu erhalten, bei der der Formübergang vom Griffbereich zum Dreiecksbereich sehr sacht erfolgt und mit geringem Reibungswiderstand und wobei der Dreiecksbereich so ausgebildet ist, dass er das Strickgarn bzw. das Strickgut nicht beschädigt und auch eine angenehme Haptik aufweist.

Der Schaft der Stricknadel sowie auch die Nadelspitze und der Rückholtropfen können zumindest bereichsweise aus einem harten Kunststoff bestehen. Hierdurch ist die Stricknadel leicht und liegt gut in der Hand.

In einem bevorzugten Ausführungsbeispiel ist die Stricknadel als Rundstricknadel ausgebildet. Rundstricknadeln sind dabei vielseitig einsetzbar für die Herstellung unterschiedlicher Strickwaren. Eine bevorzugte Ausführungsform der Rundstricknadel wird hinter dem Griffbereich in Richtung des Seilchens schmäler. Auch hierdurch wird der Reibungswiderstand zwischen der Stricknadel und dem Strickgut verringert und das Strickgut kann besser in Richtung des Seilchens gleiten.

Besonders vorteilhaft ist es, wenn der Übergang zum Seilchen am Endbereich des Schaftes flexibel und biegsam ausgestaltet ist. Hierdurch kann das Strickgut besonders einfach auf das Seilchen rutschen, ohne dass die strickende Person das Strickgut extra in diese Richtung schieben müsste. Auch kann sich das Strickgut nicht am Übergang zum Seilchen verhaken. Eine mechanische Beschädigung des Seilchens wird so ebenfalls vermieden.

Eine Möglichkeit, den Endbereich des Schaftes am Übergang zum Seilchen flexibel zu gestalten, besteht darin, diesen Endbereich aus einem weicheren flexiblen Kunststoff herzustellen. Hierdurch ergibt sich dann auch der biegsame und flexible Übergang zum Seilchen. Je nach Stärke der Nadeln kann jedoch auch das Material des Endbereiches mit so geringer Wandstärke ausgeführt werden, dass hierdurch die elastischen Eigenschaften des Materials des Schaftes ausgenutzt werden und so ein flexibler und biegsamer Übergang im Endbereich zum Seilchen entsteht. In diesem Fall kann der Endbereich des Schaftes aus dem gleichen Material bestehen wie die ganze Stricknadel, beispielsweise aus einem harten Kunststoff.

Ein weiteres bevorzugtes Ausführungsbeispiel sieht vor, dass die Stricknadel als Jackenstricknadel ausgebildet ist. An ihrem der Nadelspitze abgewandten Ende weist die Jackenstricknadel dann einen Kugelkopf auf. Dieser Kugelkopf verhindert, dass das Strickgut über das Ende der Stricknadeln hinaus verschoben wird und so Maschen verloren gehen. Des Weiteren kann der Kugelkopf noch eine rinnenförmige Ausnehmung aufweisen, die in etwa den gleichen Durchmesser hat, wie der Schaft bzw. der Griffbereich der Stricknadel selbst. Die zweite Stricknadel ist dann mit ihrem Schaft oder ihrem Griffbereich klemmend in dieser Ausnehmung einbringbar. Besonders bevorzugt werden so beide Stricknadeln mit ihrem jeweiligen Schaft oder ihrem jeweiligen Griffbereich in die rinnenförmige Ausnehmung des Kugelkopfes der jeweils anderen Stricknadeln eingeklemmt. So können die Stricknadeln gut aufbewahrt werden. Strickgut, welches sich auf einer der Stricknadeln befindet, kann nicht von dieser verloren gehen, da der größte Teil des Schaftes durch die beiden Kugelköpfe begrenzt wird. Sind die Stricknadeln nicht im Einsatz, können sie ebenfalls jeweils in die rinnenförmige Ausnehmung des Kugelkopfes der anderen Nadel eingreifen, so dass immer beide Stricknadeln zusammen auffindbar sind, wenn sie benötigt werden. Der Kugelkopf kann dabei unterschiedlich ausgeformt sein, beispielsweise nach Art einer Kugel, eines Prismas, eines Würfels, eines Quaders, eines Kegels, einer Pyramide usw. Hier sind alle möglichen Formen denkbar.

Weiterhin umfasst die Erfindung ein Verfahren zur Herstellung einer Rundstricknadel. Um den Schaft mit dem Seilchen zu verbinden, wird dabei das Seilchen von dem Schaftmaterial umspritzt. Beim Material des Schaftes handelt es sich bevorzugt um einen Kunststoff, der mit einem üblichen Spritzgussverfahren verarbeitbar ist. Soll bei der Rundstricknadel ein Bereich aus einem harten und ein Bereich aus einem weichen Kunststoff bestehen, so ist es sinnvoll, das Seilchen zuerst von dem härteren Kunststoff des Schaftes zumindest bereichsweise zu umspritzen und danach von dem weichen Kunststoff. Hierdurch kann eine sichere Halterung des Seilchens im Kunststoff erzielt werden. Besonders bevorzugt ist es hierbei aus dem härteten Material eine äußere Kontur zu formen, insbesondere ein Tannenbaumraster. Beim Umspritzen dieses Tannenbaumrasters oder einer anderen Kontur durch den weichen Kunststoff, ist dann ein besonders guter Zusammenhalt zwischen den beiden verschiedenen Kunststoffen gegeben.

Um ein sicheres Umspritzen des Seilchens zu erzielen, ist es vorteilhaft, das Seilchen während des Spritzvorgangs von einem oder mehreren, insbesondere von drei Haltekernen zu halten. Ist nur ein Material für den Schaft vorgesehen, so werden die Haltekerne während des Spritzvorgangs zurückgezogen, damit eine glatte Oberfläche ohne Durchbrüche im Endbereich entsteht. Beim zweistufigen Spritzvorgang können beim ersten Verfahrensschritt die Haltekerne das Seilchen halten und erst danach zurückgezogen werden. Wird das Seilchen dann von der Weichkomponente umspritzt, werden die Öffnungen, die durch die Haltekerne entstanden sind, von dem weichen Kunststoff überdeckt.

Weitere Vorteile und Ausführungsbeispiele ergeben sich aus der nachfolgenden Beschreibung, den Unteransprüchen sowie den Zeichnungen. In den Figuren ist die Erfindung in mehreren Ausführungsbeispielen dargestellt. Es zeigen:
- Fig. 1:: eine Ausführungsform der erfindungsgemäßen Stricknadel als Sockenstricknadel,
- Fig. 2:: ein vergrößerter Ausschnitt aus Fig. 1,
- Fig. 3:: eine Ausführungsform der erfindungsgemäßen Stricknadel als Rundstricknadel,
- Fig. 4:: die Rundstricknadel aus Fig. 3 in vergrößerter Darstellung,
- Fig. 5:: der Endbereich der Rundstricknadel aus Fig. 3 und 4,
- Fig. 6:: schematische Darstellung der Anbringung des Seilchens im Endbereich bei der Rundstricknadel gemäß Fig. 3 bis 5,
- Fig. 7a:: Darstellung der Halterung des Seilchens durch Haltekerne vor dem Spitzvorgang zur Herstellung einer Rundstricknadel gemäß Fig. 3 bis 6,
- Fig. 7b:: Darstellung gemäß Fig. 7a nach dem Spritzvorgang,
- Fig. 8:: eine weitere Ausführungsform einer erfindungsgemäßen Rundstricknadel,
- Fig. 9:: Darstellung des Endbereiches aus Fig. 8,
- Fig. 10:: schematische Darstellung des Verlaufs des Seilchens im Endbereich der Rundtricknadel aus Fig. 8 und 9,
- Fig. 11:: das Seilchen mit der Rundstricknadel aus Fig. 8 bis 10 nach dem Spritzgussvorgang mit dem härteren Kunststoff,
- Fig. 12:: schematische Darstellung der Umhüllung eines Teilbereiches aus Fig. 11 mit einem Weichkunststoff,
- Fig. 13a:: Halterung des Seilchens durch Haltekerne direkt nach dem ersten Spritzgussvorgang mit hartem Kunststoff zur Herstellung einer Rundstricknadel gemäß Fig. 8 bis 12,
- Fig. 13b:: fertig hergestellte aus zwei Komponenten bestehende Rundstricknadel gemäß Fig. 13a ohne Haltekerne,
- Fig. 14:: Vergrößerung des Formübergangs zum Dreiecksbereich,
- Fig. 15:: Schnitt durch die Darstellung von Fig. 14 an der Stelle XV-XV,
- Fig. 16:: Darstellung einer erfindungsgemäßen Jackenstricknadel,
- Fig. 17:: vergrößerte Darstellung des Kugelkopfes,
- Fig. 18:: Darstellung des Einklemmens der Stricknadel in der Ausnehmung am Kugelkopf der anderen Stricknadel, perspektivisch,
- Fig. 19: Das Stricknadelpaar aus Fig. 18 in Vorderansicht.

Aus Fig. 1 ist eine erfindungsgemäße Stricknadel 10 ersichtlich, die hier als Sockenstricknadel ausgeführt ist. Diese ist symmetrisch aufgebaut und weist zwei Nadelspitzen 11 auf. An den Nadelspitzen 11 ist jeweils ein stark abgerundeter Rücktropfen 20 angebracht und die Nadelspitzen 11 sind mittels des Schaftes 12 miteinander verbunden. In dem der jeweiligen Nadelspitze 11 zugewandten Bereich des Schaftes 12 ist jeweils ein Griffbereich 13 vorgesehen, welcher von einer Bedienperson während des Strickvorgangs gegriffen werden kann. Zwischen dem jeweiligen Griffbereich 13 und dem Rückholtropfen 20 ist je eine Verjüngung 14 vorgesehen. Der Übergang zwischen dem Rückholtropfen 20 der Verjüngung 14 und dem Griffbereich 13 ist dabei sehr fließend ausgebildet und weist einen geringen Reibungswiderstand auf.

Des Weiteren erkennt man noch den Dreiecksbereich 30, wobei zwischen dem Griffbereich 13 und dem Dreiecksbereich 30 ein Formübergang 16 stattfindet. Dieser Formübergang ist ebenfalls so ausgebildet, dass er mit möglichst geringem Reibungswiderstand ausgebildet ist. Hierdurch kann das Strickgut auf der Stricknadel einfacher gleiten und die strickende Person muss nicht ständig das Strickgut manuell weiter nach hinten schieben. Hierdurch wird das Stricken angenehmer und schneller.

Eine Vergrößerung der Nadelspitze 11 zeigt Fig. 2. Man erkennt hier den stark zur Spitze hin abgerundeten, tropfen- oder bommelförmigen Rückholtropfen 20 sowie die Verjüngung 14. Ebenfalls fällt der glatte Übergang zwischen Rückholtropfen 20 und Griffbereich 13 des Schaftes 12 auf, an dem keine Kanten vorgesehen sind und der einen geringen Reibungswiderstand aufweist, damit die Maschen gut über die Stricknadel gleiten können. Der Rückholtropfen 20 soll dabei die Bedienperson unterstützen, das Garn einfacher zu erfassen, um eine neue Masche herzustellen. Der Rückholtropfen 20, der Schaft 12 und der Griffbereich 13 sind dabei derartig aufeinander abgestimmt, dass ein besonders ergonomisches und ermüdungsarmes Stricken für die Bedienperson ermöglicht wird.

Der Griffbereich 13 ist leicht konisch ausgebildet, um eine angenehme Haptik aufzuweisen, wenn er von einer Bedienperson gegriffen wird. Auch zwischen dem Griffbereich 13 und dem Rest des Schaftes 12 bestehen keinerlei Kanten und der Übergang ist hier ebenfalls so ausgestaltet, dass die Stricknadel 10 insgesamt einen geringen Reibungswiderstand aufweist und von der Bedienperson gut gegriffen werden kann.

In den Fig. 3 und 4 ist die Stricknadel 10 als Rundstricknadel 40 ausgebildet. Man erkennt auch hier wieder den Rückholtropfen 20 an der Nadelspitze 11. Auch die Verjüngung 14 zwischen Griffbereich 13 und Nadelspitze 11 ist erkennbar. Beide Schäfte 12 der Rundstricknadel 40 sind über ein Seilchen 41 verbunden. Hier ist nur eine Nadel bzw. ein Schaft 12 dargestellt.

Bei dieser speziellen hier dargestellten Rundstricknadel 40 handelt es sich um eine Stricknadel 10 mit sehr geringer Stärke. Daher sind auch kein Formübergang 16 und somit auch kein Dreieckbereich 30 vorgesehen. Aus der strichpunktierten Darstellung in Fig. 4, die quasi die Außenkonturen des Schaftes 12 einschließlich des Endbereiches 42 und des Seilchens 41 verbreitert darstellt, erkennt man, dass der gesamte Schaft 12 in Richtung des Seilchens 41 schmäler wird. Hierdurch weist diese Rundstricknadel 40 ebenfalls einen geringen Reibungswiderstand auf, der sonst durch einen Dreiecksbereich 30 erzielt wird. Die Herstellung bei derartig dünnen Rundtricknadeln 40 ist so auch preisgünstig, während das Einbringen eines Dreieckbereiches 30 bei derartig dünnen Nadeln schwieriger und ggf. teurer ist.

Das Seilchen 41 ist in den Endbereich 41 der Rundstricknadel 40 eingebracht, wobei die Rundstricknadel 40 hier aus einem harten Kunststoffmaterial hergestellt ist. Dabei ist das Seilchen 41 von diesem Material beim Herstellungsprozess umspritzt worden, wie später noch gezeigt werden wird. Durch die geringe Wandstärke ist der Endbereich 42 der Rundstricknadel 40 flexibel und elastisch ausgebildet, obwohl er aus dem gleichen harten Kunststoffmaterial, wie der Rest des Schaftes 12 besteht. Fig. 6 zeigt wie das Seilchen 41 in den Endbereich 42 des Schaftes 12 eingebracht ist, wobei der Teil des Seilchens 41, der sich im Endbereich 42 befindet, hier gestrichelt angedeutet ist.

Teile des Herstellungsprozesses der in den Fig. 3 bis 6 dargestellten Rundstricknadel 40 zeigen die Fig. 7a und 7b. In Fig. 7a wird das Seilchen 41 durch drei Haltekerne 60 positioniert. Danach erfolgt das Kunststoffspritzgussverfahren, bei dem das Seilchen 41 von dem Material des Endbereiches 42, hier einem harten Kunststoff, umspritzt wird. Nach dem Spritzvorgang liegen die Haltekerne 60 bündig an der Oberfläche des Endbereichs 42 auf. Dadurch sind keinerlei Durchbrüche im Endbereich 42 der Rundstricknadel 40 erkennbar und es zeigt sich ein ansprechendes optisches Gesamtbild.

Eine Alternative einer Rundstricknadel 40 zeigt die Fig. 8. Diese Rundstricknadel 40 weist eine größere Dicke auf als die in den Fig. 3 bis 7b gezeigte. Hier beträgt die Dicke 5 mm. Dies ist selbstverständlich nur beispielhaft zu sehen. Die Erfindung umfasst Rundstricknadeln 40 unterschiedlichster Durchmesser und Stärken.

Auch hier ist wieder ein Rückholtropfen 20 an der Nadelspitze 11 vorgesehen, wobei eine Verjüngung 14 zum Griffbereich 13 des Schaftes 12 vorliegt. Diese Rundstricknadel 40 weist jedoch einen Formübergang 16 zu einem Dreiecksbereich 30 auf. Hierdurch ergeben sich wieder die bereits bekannten Vorteile des geringen Reibungswiderstandes der Rundstricknadel 40. Der Dreiecksbereich 30 ist hier mit einem Muster versehen, welches einen schönen optischen Gesamteindruck hervorruft.

Wie auch aus der Vergrößerung in Fig. 9 erkennbar ist, ist der Endbereich 42 verjüngt ausgebildet und weist das Seilchen 41 auf. Dieser Endbereich 42 besteht aus einem weichen Kunststoff 44, um auch bei größeren Stärken der Rundstricknadel 40 einen flexiblen und elastischen Endbereich 42 vorzusehen. Der innere Aufbau des Endbereiches 42 dieser Rundstricknadel 40 unterscheidet sich von dem der Rundstricknadel 40, die in den Fig. 3 bis 7b gezeigt wurde. Der Schaft 12 der Rundstricknadel 40 besteht auch hier aus einem harten Kunststoff. Allerdings ist ein Teil des Endbereichs 42 aus einem weichen Kunststoff 44 hergestellt. Auch hier wird beim Herstellungsprozess das Seilchen 41 vom Material des Endbereichs 42 umspritzt. Um jedoch dafür zu sorgen, dass der weiche Kunststoff 44 gut an dem harten Kunststoff haftet, wird beim Spritzvorgang der harte Kunststoff mit einer äußeren Kontur hergestellt. Besonders vorteilhaft ist das hier dargestellte Tannenbaumraster 43, welches aus den Fig. 11 und 12 gut ersichtlich ist. Beim zweiten Herstellungsschritt, nämlich dem Umspritzen mit dem weichen Kunststoff 44 wird dieses Tannenbaumraster 43 überdeckt. Hierbei können die beiden Kunststoffe so gewählt werden, dass der harte Kunststoff beim Umspritzen mit dem weichen Kunststoff 44 an der Oberfläche etwas aufschmilzt und sich dadurch besser mit dem weichen Kunststoff 44 verbindet. Der weiche Kunststoff 44 erstreckt sich noch in Richtung des Seilchens 41 über das Tannenbaumraster 43 hinaus. Durch dieses Tannenbaumraster 43 wird der weiche Kunststoff 44 noch zusätzlich in Position gehalten und kann nicht in Richtung des Seilchens 41 verrutschen. So entsteht ein flexibler und elastischer Endbereich 42 der Rundstricknadel 40, welcher auch bei großen Durchmessern der Rundstricknadel 40 eine gute Flexibilität aufweist.

In den Fig. 13a und 13b sind Teile des Herstellungsprozesses dieser Rundstricknadel 40 dargestellt. Das Seilchen 41 wird wiederum über drei Haltekerne 60 in seiner Position gehalten und zunächst mit dem harten Kunststoff umspritzt. Danach werden die Haltekerne 60 entfernt und es erfolgt ein zweiter Spritzgussvorgang mit dem weichen Kunststoff 44. So werden die Bereiche, in denen die Haltekerne 60 am Seilchen 41 anlagen, von dem weichen Kunststoff 44 aufgefüllt und es ergibt sich ein optisch einheitliches Gesamtbild der Rundstricknadel 40.

Die Fig. 14 und 15 zeigen nun den Formübergang 16 vom runden Schaft 12 zum Dreiecksbereich 30. Fig. 15 zeigt dabei einen Querschnitt durch diesen Dreiecksbereich 30. Hieraus wird ersichtlich, dass die Ecken 31 des Dreiecksbereichs 30 abgerundet sind, während die Seiten 32 konvex ausgebildet sind. Hierdurch ist ein besonders guter Formübergang 16 mit geringem Reibungswiderstand möglich und das Strickgut gleitet im Dreiecksbereich 30 quasi nur über die abgerundeten Ecken 31. Hierdurch wird der Reibungswiderstand im Dreiecksbereich 30 weiter herabgesetzt, so dass das Strickgut auf einfache Art über die Länge 15 der Stricknadel 10 gleiten kann.

Die Fig. 16 bis 19 zeigen eine erfindungsgemäße Stricknadel 10, die als Jackenstricknadel 50 ausgebildet wird. Auch hier ist wieder ein Rückhohltropfen 20 an der Nadelspitze 11 vorgesehen und ein Dreiecksbereich 30 am Schaft 12. An dem der Nadelspitze 11 abgewandten Ende 17 der Stricknadel 10 ist ein Kugelkopf 51 vorgesehen. Der Kugelkopf 51 weist eine rinnenförmige Ausnehmung 52 auf, die in etwa die gleiche Breite hat wie der Schaft 12 der Jackenstricknadel 50. In diese rinnenförmige Ausnehmung 52 kann dann der Schaft 12 der zweiten Jackenstricknadel 50 klemmend eingebracht werden, um zwei Stricknadeln 10 eines Paares von Jackenstricknadeln 50 miteinander zu verbinden. Hier können beide Jackenstricknadeln 50 mit ihrem Schaft 12 in die rinnenförmige Ausnehmung 52 der jeweils anderen Stricknadel 50 klemmend eingebracht werden. Das Strickgut befindet sich dann zwischen den beiden Klemmbereichen der Kugelköpfe 51 und kann so auch nicht versehentlich von der Jackenstricknadel 50 herunterrutschen. Darüber hinaus sind so auch immer die beiden Jackenstricknadeln 50 eines Paares von Jackenstricknadeln 50 zusammen und eine lästige Suche nach der zweiten passenden Jackenstricknadel 50 entfällt.

Abschließend sei noch darauf hingewiesen, dass die hier dargestellten Ausführungsformen nur beispielhafte Verwirklichungen der Erfindung sind. Die Erfindung ist für alle möglichen Arten von Stricknadeln, so für Jackenstricknadeln, Rundstricknadeln und Sockenstricknadeln, in einem sogenannten Nadelspiel, einsetzbar. Auch können die Stricknadeln aus den unterschiedlichsten Materialien bestehen und verschiedene Farben - beispielsweise auch zur Unterscheidung der verschiedenen Stärken - ganz oder teilweise aufweisen.

### Bezugszeichenliste:

- 10: Stricknadel
- 11: Nadelspitze
- 12: Schaft
- 13: Griffbereich
- 14: Verjüngung
- 15: Länge von 10
- 16: Formübergang
- 17: 11 abgewandtes Ende von 10
- 20: Rückholtropfen
- 30: Dreiecksbereich
- 31: Ecke von 30
- 32: Seite von 30
- 40: Rundstricknadel
- 41: Seilchen
- 42: Endbereich
- 43: Tannenbaumraster
- 50: Jackenstricknadel
- 51: Kugelkopf
- 52: Rinnenförmige Ausnehmung
- 60: Haltekern

## Patentansprüche

1. Stricknadel (10), mit wenigstens einer Nadelspitze (11) und einem Schaft (12), auf dem die Strickware zumindest bereichsweise angeordnet werden kann mit einem Griffbereich (13), der am Schaft (12) in der Nähe der Nadelspitze (11) angeordnet ist und der einen runden Querschnitt besitzt, wobei der Griffbereich (13), der sich zwischen Schaft (12) und Nadelspitze (11) befindet, ergonomisch so ausgebildet ist, dass er von einer Bedienperson beim Stricken gegriffen werden kann wobei die Nadelspitze (11) selbst in eine zur Spitze hin abgerundete tropfen- oder bommelförmige Verdickung, den Rückholtropfen (20), übergeht, welche einen deutlich geringeren Durchmesser aufweist als der Schaft (12),
und wobei die Stricknadel (10) entlang ihrer Länge (15) sich vom Schaft (12) in Richtung der Nadelspitze (11) verjüngt,
**dadurch gekennzeichnet,**
**dass** die Nadelspitze (11) selbst stark abgerundet ausgeführt ist,
**dass** der Griffbereich (13) sich in Richtung der Nadelspitze (11) verjüngt (14)
und **dass** der Übergang zwischen dem Schaft (12) und dieser Verjüngung (14) und zwischen der Verjüngung (14) des Schaftes (12) und dem Rückholtropfen (20) ohne Kanten und mit geringem Reibungswiderstand ausgebildet ist.

2. Stricknadel (10) nach Anspruch 1, **dadurch gekennzeichnet, dass** das Verhältnis des Durchmessers des Rückholtropfens (20) zum Durchmessers des Schafts (12) der Stricknadel (10) von der Dicke des Schafts (12) des Stricknadel (10) abhängig ist und 25% bis 75%, beträgt

3. Stricknadel (10) nach einem der Ansprüche 1 oder 2, **dadurch gekennzeichnet, dass** der Schaft (12) entlang seiner Länge (15) von der Nadelspitze (11) aus gesehen hinter dem Griffbereich (13) einen Formübergang (16) aufweist und dort im Querschnitt in etwa die Form eines Dreiecks (Dreiecksbereich 30) besitzt.

4. Stricknadel (10) nach Anspruch 3, **dadurch gekennzeichnet, dass** der Dreiecksbereich (30) des Schaftes (12) im Querschnitt abgerundete Ecken (31) und/oder konvex ausgebildete Seiten (32) aufweist.

5. Stricknadel (10) nach einem der Ansprüche 3 oder 4, **dadurch gekennzeichnet, dass** der Formübergang (16) zwischen dem runden Schaft (12) und dem Dreiecksbereich (30) sacht und mit geringem Reibungswiderstand verläuft.

6. Stricknadel (10) nach einem der Ansprüche 1 bis 5, **dadurch gekennzeichnet, dass** der Schaft (12) zumindest bereichsweise aus einem harten Kunststoff besteht.

7. Stricknadel (10) nach einem der Ansprüche 1 bis 6, **dadurch gekennzeichnet, dass** die Stricknadel (10) als Rundstricknadel (40) ausgebildet ist, wobei der Schaft (12) mit einem Seilchen (41) verbunden ist und hinter dem Griffbereich (13) in Längsrichtung (15) des Seilchens (41) schmäler wird.

8. Stricknadel (10) nach einem der Ansprüche 1 bis 7, **dadurch gekennzeichnet, dass** die Stricknadel (10) als Rundstricknadel (40) ausgebildet ist, wobei der Endbereich (42) des Schaftes (12) am Übergang zum Seilchen (41) flexibel und biegsam ausgestaltet ist.

9. Stricknadel (10) nach Anspruch 8, **dadurch gekennzeichnet, dass** die Stricknadel (10) als Rundstricknadel (40) ausgebildet ist, wobei der Schaft (12) in seinem Endbereich (42) am Übergang zum Seilchen (41) aus einem weichen und/oder flexiblen Kunststoff besteht.

10. Stricknadel (10) nach einem der Ansprüche 1 bis 6, **dadurch gekennzeichnet, dass** die Stricknadel (10) als Jackenstricknadel (50) ausgebildet ist und an ihrem der Nadelspitze (11) abgewandten Ende (17) einen Kugelkopf (51) aufweist.

11. Stricknadel (10) nach Anspruch 10, **dadurch gekennzeichnet, dass** der Kugelkopf (51) eine rinnenförmige Ausnehmung (52) aufweist, die in etwa den gleichen Durchmesser hat wie der Schaft (12) oder der Griffbereich (13) der Stricknadel (10) und in die die zweite Stricknadel (10) mit ihrem Schaft (12) oder ihrem Griffbereich (13) klemmend einbringbar ist.

12. Verfahren zur Herstellung einer Stricknadel (10) nach einem der Ansprüche 7-9 mit wenigstens einer Nadelspitze (11) und einem Schaft (12), auf dem die Strickware zumindest bereichsweise angeordnet werden kann
mit einem Griffbereich (13), der am Schaft (12) in der Nähe der Nadelspitze (11) angeordnet ist und der einen runden Querschnitt besitzt, wobei der Griffbereich (13), der sich zwischen Schaft (12) und Nadelspitze (11) befindet, ergonomisch so ausgebildet ist, dass er von einer Bedienperson beim Stricken gegriffen werden kann wobei die Nadelspitze (11) selbst in eine zur Spitze hin abgerundete tropfen- oder bommelförmige Verdickung, dem Rückholtropfen (20), übergeht, welche einen deutlich geringeren Durchmesser aufweist als der Schaft (12),
und wobei die Stricknadel (10) entlang ihrer Länge (15) sich vom Schaft (12) in Richtung der Nadelspitze (11) verjüngt,
**dadurch gekennzeichnet,**
**dass** die Nadelspitze (11) selbst stark abgerundet ausgeführt ist,
**dass** der Griffbereich (13) sich in Richtung der Nadelspitze (11) verjüngt (14),
**dass** der Übergang zwischen dem Schaft (12) und dieser Verjüngung (14) und zwischen der Verjüngung (14) des Schaftes (12) und dem Rückholtropfen (20) ohne Kanten und mit geringem Reibungswiderstand ausgebildet ist
**dass** die Stricknadel (10) als Rundstricknadel (40) ausgebildet ist, wobei der Schaft (12) mit einem Seilchen (41) verbunden ist
und wobei bei der Herstellung der Rundstricknadel (40) das Seilchen (41) von dem Material des Schaftes (12) umspritzt wird.

13. Verfahren nach Anspruch 12, **dadurch gekennzeichnet, dass** das Seilchen (41) zuerst von einem härteren Kunststoff des Schaftes (12) bereichsweise umspritzt wird und dann von einem weichen Kunststoff.

14. Verfahren nach Anspruch 13, **dadurch gekennzeichnet, dass** beim Umspritzen des Seilchens (41) aus dem härteren Material eine äußere Kontur geformt wird, insbesondere ein Tannenbaumraster (43).

15. Verfahren nach einem der Ansprüche 12 bis 14, **dadurch gekennzeichnet, dass** das Seilchen (41) während des Spritzvorgangs von einem oder mehreren Haltekernen (60) gehalten wird.

## Claims

1. Knitting needle (10), with a minimum of one point (11) and a shaft (12), on which the knitwear can at least be arranged in a zone
with a grip zone (13), arranged on the shaft (12) near the point of the needle (11) and has a circular cross-section, whereby, the grip zone (13), situated between the shaft (12) and point of the needle (11), is formed ergonomically so that it can be gripped by an operator whilst knitting
whereby, the point of the needle (11) itself merges into a drop-shaped or bobble-shaped bulge along the length towards the point, the return drop (20), which features a significantly reduced diameter than the shaft (12) and, whereby, the knitting needle (10) is tapered along its length (15) from the shaft (12) towards the point of the needle (11),
**characterized in that,**
the point of the needle (11) itself is designed as very rounded,
the grip zone (13) is tapered (14) towards the point of the needle (11) and that the transition between the shaft (12) and this taper (14) and between the taper (14) of the shaft (12) and the return drop (20) is formed without edges and with a low frictional resistance.

2. Knitting needle (10) in accordance with claim 1, **characterized in that**, the relationship of the return drop (20) to the diameter of the shaft (12) of the knitting needle (10) is dependent of the thickness of the shaft (12) of the knitting needle (10) and is 25% to 75%,

3. Knitting needle (10) in accordance with one of the claims 1 or 2, **characterized in that**, the shaft (12) features a transition in shape (16) along its length (15), from the point of the needle (11), behind the grip zone (13) and has a cross-section there similar to a triangle (triangular area 30).

4. Knitting needle (10) in accordance with claim 3, **characterized in that**, the triangular area (30) of the shaft (12) features rounded corners in the cross-section (31) and/or convex formed sides (32).

5. Knitting needle (10) in accordance with one of the claims 3 or 4, **characterized in that**, the transition in shape (16) between the circular shaft (12) and the triangular area (30) is gradual and has a low frictional resistance.

6. Knitting needle (10) in accordance with one of the claims 1 to 5, **characterized in that**, at least an area of the shaft (12) comprises of a hard synthetic material.

7. Knitting needle (10) in accordance with one of the claims 1 to 6, **characterized in that**, the knitting needle (10) is formed as a circular knitting needle (40), whereby, the shaft (12) is connected to a thin rope (41) and, in the longitudinal direction (15) of the thin rope (41), becomes thinner behind the grip zone (13).

8. Knitting needle (10) in accordance with one of the claims 1 to 7, **characterized in that**, the knitting needle (10) is formed as a circular knitting needle (40), whereby, the end area (42) of the shaft (12) is formed to be flexible and supple at the transition to the thin rope (41).

9. Knitting needle (10) in accordance with claim 8, **characterized in that**, the knitting needle (10) is formed as a circular knitting needle (40), whereby, the shaft (12), at the end area (42), comprises of a soft and/or flexible synthetic material at the transition to the thin rope (41).

10. Knitting needle (10) in accordance with one of the claims 1 to 6, **characterized in that**, the knitting needle (10) is formed as a cardigan knitting needle (50) and, at the end remote (17) to the point of the needle (11), features a spherical head (51).

11. Knitting needle (10) in accordance with claim 10, **characterized in that**, the spherical head (51) features a trough-shaped recess (52), which is of a similar diameter to the shaft (12) or the grip zone (13) of the knitting needle (10) and into which can be inserted the second knitting needle (10) with its shaft (12) or its grip zone (13) and clamped.

12. Method to produce a knitting needle (10) in accordance with one of the claims 7-9 with a minimum of one point on the needle (11) and a shaft (12), onto which the knitwear can at least be arranged in areas with a grip zone (13), arranged on the shaft (12) near the point of the needle (11) and has a circular cross-section, whereby, the grip zone (13), situated between the shaft (12) and point of the needle (11), is formed ergonomically so that it can be gripped by an operator whilst knitting
whereby, the point of the needle (11) itself merges into a drop-shaped or bobble-shaped thickening, the return drop (20),
which features a significantly reduced diameter than the shaft (12) and, whereby, the knitting needle (10) is tapered along its length (15) from the shaft (12) towards the point of the needle (11),
**characterized in that**,
the point of the needle (11) itself is designed as very rounded,
the grip zone (13) is tapered (14) towards the point of the needle (11),
that the transition between the shaft (12) and this taper (14) and between the taper (14) of the shaft (12) and the return drop (20) is formed without edges and with a low frictional resistance
that the knitting needle (10) is formed as a circular knitting needle (40), whereby, the shaft (12) is connected by a thin rope (41)
and, whereby, during the production of the circular knitting needle (40), the thin rope (41) is encapsulated in the material of the shaft (12).

13. Method in accordance with claim 12, **characterized in that**, the thin rope (41) is initially partially enclosed by a hard synthetic material of the shaft (12) and then by a soft synthetic material.

14. Method in accordance with claim 13, **characterized in that**, when encapsulating the thin rope (41) with the harder material, an external contour is formed, in particular a pine tree grid (43).

15. Method in accordance with one of the claims 12 to 14, **characterized in that**, during the spraying process, the thin rope (41) is retained by one or more supporting cores (60).

## Revendications

1. Aiguille à tricoter (10) comprenant au moins une pointe (11) d'aiguille et une tige (12) sur laquelle le tricot peut être disposé au moins en partie, comprenant une zone de préhension (13) disposée sur la tige (12) à proximité de la pointe (11) de l'aiguille et qui présente une section ronde, sachant que la zone de préhension (13) qui se trouve entre la tige (12) et la pointe (11) de l'aiguille est configurée ergonomique de sorte qu'une personne l'utilisant puisse la saisir pendant le tricotage,
sachant que la pointe (11) proprement dite de l'aiguille devient un renflement en forme de goutte ou de pompon arrondi en direction de la pointe, le renflement de retenue (20),
renflement qui présente un diamètre nettement inférieur à la tige (12),
et sachant que l'aiguille à tricoter (10) va en s'amincissant dans le sens de sa longueur (15) entre la tige (12) et la pointe (11) de l'aiguille,
**caractérisée en ce que**
la pointe (11) de l'aiguille elle-même est réalisée très arrondie,
la zone de préhension (13) va en s'amincissant (14) en direction de la pointe (11) de l'aiguille
et **en ce que** la transition entre la tige (12) et cet amincissement (14), et entre l'amincissement (14) de la tige (12) et le renflement de retenue (20), est configurée sans arêtes et avec une faible résistance au frottement.

2. Aiguille à tricoter (10) selon la revendication 1, **caractérisée en ce que** le rapport entre le diamètre du renflement de retenue (20) et le diamètre de la tige (12) de l'aiguille à tricoter (10) dépend de l'épaisseur de la tige (12) de l'aiguille à tricoter (10) et qu'il est compris entre 25 % et 75 %.

3. Aiguille à tricoter (10) selon l'une des revendications 1 ou 2, **caractérisée en ce que** la tige (12), observée dans le sens de sa longueur (15) en partant de la pointe (11) de l'aiguille, présente un changement de forme (16) en aval de la zone de préhension (13) et que sa section présente là-bas approximativement la forme d'un triangle (zone triangulaire 30).

4. Aiguille à tricoter (10) selon la revendication 3, **caractérisée en ce que** la section de la zone triangulaire (30) de la tige (12) présente des angles arrondis (31) et/ou des côtés (32) configurés convexes.

5. Aiguille à tricoter (10) selon l'une des revendications 3 ou 4, **caractérisée en ce que** le changement de forme (16) entre la tige ronde (12) et la zone triangulaire (30) a lieu en douceur et avec une faible résistance au frottement.

6. Aiguille à tricoter (10) selon l'une des revendications 1 à 5, **caractérisée en ce que** la tige (12) se compose au moins localement d'une matière plastique dure.

7. Aiguille à tricoter (10) selon l'une des revendications 1 à 6, **caractérisée en ce que** l'aiguille à tricoter (10) est configurée en aiguille à tricoter circulaire (40), sachant que la tige (12) est reliée à un câble (41) et qu'elle s'amincit en aval de la zone de préhension (13) dans le sens longitudinal (15) du câble (41).

8. Aiguille à tricoter (10) selon l'une des revendications 1 à 7, **caractérisée en ce que** l'aiguille à tricoter (10) est configurée en aiguille à tricoter circulaire (40), sachant que la zone terminale (42) de la tige (12) est configurée flexible et souple dans la zone de transition vers le câble (41).

9. Aiguille à tricoter (10) selon la revendication 8, **caractérisée en ce que** l'aiguille à tricoter (10) est configurée en aiguille à tricoter circulaire (40), sachant que la zone terminale (42) de la tige (12), au niveau de la transition vers le câble (41), se compose d'une matière plastique molle et/ou flexible.

10. Aiguille à tricoter (10) selon l'une des revendications 1 à 6, **caractérisée en ce que** l'aiguille à tricoter (10) est configurée en aiguille à tricoter (50) des vestes et qu'elle présente une tête sphérique (51) en son extrémité (17) ne regardant pas la pointe (11) de l'aiguille.

11. Aiguille à tricoter (10) selon la revendication 10, **caractérisée en ce que** la tête sphérique (51) présente un évidement (52) en forme de gorge dont le diamètre est approximativement le même que celui de la tige (12) ou de la zone de préhension (13) de l'aiguille à tricoter (10), et dans laquelle il est possible d'introduire la tige (12) ou la zone de préhension (13) de la deuxième aiguille à tricoter (10) pour la brider.

12. Procédé pour fabriquer une aiguille à tricoter (10) selon l'une des revendications 7 à 9, comprenant au moins une pointe (11) d'aiguille et une tige (12) sur laquelle le tricot peut être disposé au moins localement,comprenant une zone de préhension (13) disposée sur la tige (12) à proximité de la pointe (11) de l'aiguille et qui présente une section ronde, sachant que la zone de préhension (13) qui se trouve entre la tige (12) et la pointe (11) de l'aiguille est configurée ergonomique de sorte qu'une personne l'utilisant puisse la saisir pendant le tricotage,
sachant que la pointe (11) de l'aiguille elle-même devient un renflement en forme de goutte ou de pompon arrondi en direction de la pointe, le renflement de retenue (20),
renflement qui présente un diamètre nettement inférieur à la tige (12),
et sachant que l'aiguille à tricoter (10) va en s'amincissant dans le sens de sa longueur (15) entre la tige (12) et la pointe (11) de l'aiguille,
**caractérisé en ce que**
la pointe (11) de l'aiguille elle-même est réalisée très arrondie,
la zone de préhension (13) va en s'amincissant (14) en direction de la pointe (11) de l'aiguille,
la transition entre la tige (12) et cet amincissement (14), et entre l'amincissement (14) de la tige (12) et le renflement de retenue (20) est configurée sans arêtes et avec une faible résistance au frottement,
l'aiguille à tricoter (10) est configurée en aiguille à tricoter circulaire (40), sachant que la tige (12) est reliée à un câble (41)
et sachant que lors de la fabrication de l'aiguille à tricoter circulaire (40), le matériau de la tige (12) est pulvérisé autour du cordon (41) pour l'enrober.

13. Procédé selon la revendication 12, **caractérisé en ce que** dans un premier temps une matière plastique plus dure de la tige (12) est pulvérisée localement autour du cordon (41), et ensuite une matière plastique plus molle.

14. Procédé selon la revendication 13, **caractérisé en ce que** lors de l'enrobage du câble (41) un contour extérieur est formé à l'aide du matériau plus dur, en particulier une trame (43) en forme de sapin.

15. Procédé selon l'une des revendications 12 à 14, **caractérisé en ce que** le câble (41) est retenu par un ou plusieurs noyaux de retenue (60) pendant l'opération de pulvérisation.
